# EUROPÄISCHE PATENTSCHRIFT

(11) **EP 4 359 337 B1**
(45) Veröffentlichungstag und Bekanntmachung des Hinweises auf die Patenterteilung: **06.05.2026**
(21) Anmeldenummer: 22734319.1
(22) Anmeldetag: 23.06.2022
(51) Int. Cl.: B66B 7/04, B66B 7/02

(54) **ROLLENFÜHRUNGSSCHUH ZUM FÜHREN EINER AUFZUGSKABINE EINES AUFZUGS**
ROLLER GUIDE SHOE FOR GUIDING AN ELEVATOR CAR OF A LIFT
PATIN DE GUIDAGE À GALET PERMETTANT DE GUIDER UNE CABINE D'ASCENSEUR D'UN ASCENSEUR

(30) Priorität: 25.06.2021 EP 21181811
(43) Veröffentlichungstag der Anmeldung: 01.05.2024
(73) Patentinhaber: INVENTIO AG, 6052 Hergiswil (CH)
(72) Erfinder: LO JACONO, Romeo, 6929 Gravesano (CH); ZAPF, Volker, 6012 Kriens-Obernau (CH); D'APICE, Alessandro, 6030 Ebikon (CH)
(74) Vertreter: Inventio AG
(86) Internationale Anmeldenummer: PCT/EP2022/067165
(87) Internationale Veröffentlichungsnummer: WO 2022/268949

(56) Entgegenhaltungen:
- WO-A1-2020/127322
- WO-A1-2020/127787
- JP-A- H03 288 782

## Beschreibung

Die Erfindung betrifft einen Rollenführungsschuh gemäss dem Oberbegriff von Anspruch 1. Weiterhin betrifft die Erfindung einen Aufzug, dessen Aufzugskabine mit solchen Rollenführungsschuhen ausgerüstet ist.

Aufzüge zur Beförderung von Personen und Gütern enthalten Aufzugskabinen, die in einem Aufzugsschacht auf und ab bewegbar sind. Die Aufzugskabinen können über Tragmittel beispielsweise in Form von Tragseilen oder Tragriemen mittels einer Antriebseinheit im vertikalen Aufzugsschacht bewegt werden. Neben der Aufzugskabine umfasst die Aufzugsanlage in der Regel mindestens ein Gegengewicht, das gegenläufig im Aufzugsschacht bewegt wird. Die Aufzugskabine und das mindestens eine Gegengewicht laufen hierbei in Führungsschienen. Zum Führen von Aufzugskabinen und Gegengewicht werden üblicherweise Führungsschuhe eingesetzt, wobei die Führungsschuhe als Gleitführungsschuhe oder Rollenführungsschuhe ausgeführt sein können.

Zum Sicherstellen, dass die Aufzugskabine ausreichend präzise linear geführt werden, werden Führungsschienen eingesetzt, die im Aufzugsschacht befestigt sind. Seit langer Zeit bekannt und gebräuchlich sind T-förmige Metallprofile. Das T-Profil verfügt über einen an eine Schachtwand angebrachten Schienenfuss und einen Schienensteg. Der Schienensteg weist zwei einander gegenüberliegende Führungsflächen sowie eine stirnseitige Führungsfläche auf, an denen ein Gleit- oder Rollenführungsschuh gleitend oder rollend entlang fahrbar ist. Die Führungsflächen des Schienenstegs dienen neben der Führungsfunktion auch als Angriffsflächen für Sicherheitseinrichtungen, mit denen Aufzugskabinen für einen Kabinenhalt gebremst werden können. Die Sicherheitseinrichtung kann auch eine Fangbremse zum Fangen der Kabine sein. Die als T-Profil ausgestaltete Führungsschiene hat sich seit vielen Jahren bewährt.

Es sind aber auch Führungsschienen zum Führen von Aufzugskabinen bekannt, die einen U-förmigen Führungskanal umfassen. Eine derartige Führungsschiene ist beispielsweise aus der WO 2020/127787 A1 bekannt geworden. Diese Führungsschiene beinhaltet im gleichen Bauteil Führungskonturen sowohl für die Aufzugskabine als auch für das Gegengewicht. Die Führungskontur für die Aufzugskabine ist dabei als U-förmiger Führungskanal ausgestaltet. Die Aufzugskabine verfügt über Führungsschuhe, die in den U-förmigen bzw. nutartigen Führungskanal der Aufzugsschiene aufgenommen sind.

Es ist eine Aufgabe der vorliegenden Erfindung, die Nachteile des Bekannten zu vermeiden und insbesondere ein Rollenführungsschuh zu schaffen, mit welchem die Aufzugskabine sicher und zuverlässig geführt werden kann. Weiter soll der Rollenführungsschuh auch einen hohen Fahrkomfort ermöglichen.

Erfindungsgemäss werden diese und andere Aufgaben mit einem Rollenführungsschuh gemäss den Merkmalen des Anspruchs 1 gelöst. Der Rollenführungsschuh für einen Aufzug zur Personen- oder Warenbeförderung dient zum Führen einer Aufzugskabine entlang einer sich in Fahrt- bzw. Längsrichtung erstreckenden Führungsschiene. Die Führungsschiene weist einen U-förmigen Führungskanal zur Aufnahme des Rollenführungsschuhs auf. Der U-förmigen Führungskanal kann dabei zwei einander gegenüberliegende seitliche Führungsflächen und eine diese miteinander verbindende frontale Führungsfläche aufweisen, wobei die die seitlichen Führungsflächen und die frontale Führungsfläche im Querschnittt ein "U" definieren. Die seitlichen Führungsflächen schliessen dabei bevorzugt rechwinklig an frontale Führungsfläche an. Die zwei einander gegenüberliegenden seitlichen Führungsflächen können sich in Bezug auf den Querschnitt entlang einer ersten Richtung erstrecken. Die frontale Führungsfläche kann im Querschnitt sich entlang einer zweiten Richtung erstrecken. Die beiden Richtungen, d.h. die erste Richtung einerseits und die zweite Richtung andererseits, können bei einem rechteckigen «U» rechtwinklig zueinander sein.

Der Rollenführungsschuh umfasst zwei auf einer gemeinsamen Achse frei um eine Drehachse drehbar gelagerte, vorzugsweise über die Achse voneinander beabstandeten Laufrollen zum Führen entlang der frontalen Führungsfläche. Die Laufrollen können bei der Kabinenfahrt an der frontalen Führungsfläche laufen. Die beiden paarweise gruppierten Laufrollen bewirken eine optimale stirnseitige Führung der Aufzugskabine. Die Laufrollen können dabei bevorzugt einander gegenüberliegend an den freien Enden der Achse frei drehbar gelagert oder befestigt sein. Für die seitliche Führung umfasst der Rollenführungsschuh einen Führungskörper, der zwischen den seitlichen Führungsflächen aufnehmbar ist. Bevorzugt ist dabei der Führungskörper oszilierend bei der Kabinenfahrt zwischen den seitlichen Führungsflächen geführt. Der Führungskörper kontaktiert somit nicht gleichzeitig beide seitlichen Führungsflächen.

Erfindungsgemäss ist der Führungskörper eine Führungsrolle, deren Rollenachse rechtwinklig zur Achse der beiden Laufrollen (bzw. genauer ausgedrückt zur Drehachse der genannten Achse) verläuft. Die Drehachse der Laufrollen kann dabei in der vorgängig genannten ersten Richtung verlaufen; die Rollenachse der Führungsrolle kann in der vorgängig genannten zweiten Richtung verlaufen.

Für eine optimale Führung ist die Führungsrolle gegenüber den Laufrollen in Bezug auf den Aussendurchmesser wenigstens um 50 % grösser und bevorzugt wenigstens doppelt so gross.

Vorteilhaft kann es weiter sein, wenn die Laufrollen soweit voneinander beabstandet sind, dass sie nahe an den Aussendurchmesser der Führungsrolle - gesehen in einer vertikalen bzw. durch die Längsrichtung vorgegebenen Projektion - reichen. Wenn anstelle der Führungsrolle ein anderer Führungskörper verwendet wird, beispielsweise ein schlittenartiger Führungskörper zum Ermöglichen einer Gleitführung, würden die Laufrollen an die Aussenabmessung dieses alternativen Führungskörpers reichen. Mit Nahe sind dabei bevorzugt wenige mm gemeint.

Der Rollenführungsschuh kann eine Notführung aufweisen. Dank der Notführung ist sichergestellt, dass selbst bei Wegfall einer oder mehrerer Rollen beispielsweise infolge eines Lagerschadens ein Führungsfunktion aufrecht erhalten wird.

Der Rollenführungsschuh kann mit einer Blende zum Abdecken der Laufrollen ausgerüstet sein. Die Blende kann zum vorteilhaften Abdecken der Laufrollen den Laufrollen vorgelagert im Rollenführungsschuh angeordnet sein. Besonders bevorzugt kann jeder Laufrolle jeweils eine Blende zugeordnet sein. Die Blende, die die jeweilige Laufrolle umfangseitig teilweise abdeckt, verhindert eine unerwünschte Verschmutzung der Laufrolle insbesondere durch von oben herabfallende Schmutzpartikel. Die Blende kann dabei an einer Vorderseite bzw. in verbautem Zustand an einer Oberseite im Rollenführungsschuh angeordnet sein.

Besonders vorteilhaft bildet die Blende oder bilden die Blenden die Notführung, wodurch ein besonders effektiver und kompakter Rollenführungsschuh erhältlich ist.

Der Rollenführungsschuh kann ein Führungsschuhgehäuse mit einem Trägerabschnitt zum Tragen der Laufrollen und/oder des Führungskörpers und mit einem Befestigungsabschnitt für die Befestigung des Rollenführungsschuhs an die Aufzugskabine aufweisen. Dabei kann der Trägerabschnitt und der Befestigungsabschnitt rechtwinklig zueinander stehen. Trägerabschnitt ist flächig ausgestaltet oder weist eine Fläche auf, welche Fläche (auch "Trägerfläche" genannt) eine Ebene vorgibt. Die Achse bzw. Drehachse der Laufrollen verläuft im bevorzugten Ausführungsbeispiel parallel zu dieser Trägerfläche, die Rollenachse der Führungsrolle verläuft rechtwinklig zur Trägerfläche. Ebenso kann der Befestigungsabschnitt flächig ausgestaltet.

Der Trägerabschnitt und der Befestigungsabschnitt können vorzugsweise Bestandteil eines integralen Baukörper sein und damit monolithisch miteinander verbunden sein. Dieser integrale Baukörper zum Bilden des Führungsschuhgehäuses kann durch einen hochfesten Kunststoff beispielsweise in Form eines Spritzgussteils gefertigt sein. Alternativ kann es vorteilhaft sein, wenn das Führungsschuhgehäuse umfassend Trägerabschnitt und Befestigungsabschnitt aus einem einzigen Metallblechzuschnitt gefertigt ist, der aus einer flächigen Lage in eine Endlage mittels Biege- oder Abkantprozesse aufgerichtet ist. Ein derartiger Rollenführungsschuh ist einfach und kostengünstig herstellbar.

Die Blenden und/oder die Notführung können durch Blechsegmente gebildet werden, die Bestandteil(e) des aus einem Metallblechzuschnitt gefertigten Führungsschuhgehäuses ist bzw. sind.

Alternativ kann das Führungsschuhgehäuse zweiteilig ausgestaltet sein, wobei das zweiteilige Führungsschuhgehäuse ein Basisteil umfassend Befestigungsabschnitt und Trägerabschnitt als erstes Teil und als zweites Teil ein im Trägerabschnitt am Basisteil angebrachtes Trägerteil aufweist. Die Notführung kann dabei dem Trägerteil zugeordnet sein. Das Trägerteil kann aus einem einzigen Metallblechzuschnitt gefertigt sein. Die Notführung kann durch eine Abkantung aus dem Metallblechzuschnitt gebildet werden. Das Trägerteil kann somit aus einer flächigen Lage in eine Endlage mittels Biege- oder Abkantprozesse aufgerichtet worden sein.

Am Befestigungsabschnitt kann eine Verlängerungsstück mit einem hakenartigen, mit einem einen stegartigen Vorsprung der Führungsschiene oder einen anderen eine Feder bildenden Führungsabschnitt der Führungsschiene zusammenwirkenden Eingriffsglied zum Bilden eines Entgleisungsschutzes angeformt oder befestigt sein. Dieser stegartigen Vorsprung kann einen Bremsabschnitt der Führungsschiene bilden. Der Führungsabschnitt und der Bremsabschnitt sind bei dieser Führungsschiene örtlich voneinander getrennt.

Ein weiterer Aspekt der Erfindung betrifft schliesslich einen Aufzug mit einer Aufzugskabine, die mit den vorgängig beschriebenen Rollenführungsschuhen zum Führen des Aufzugskabine an Führungsschienen ausgerüstet ist. Der Aufzug umfasst weiter zwei vorzugsweise einander gegenüberliegende Führungsschienen zum Führen der Aufzugskabine, wobei die sich in Längsrichtung erstreckenden Führungsschienen jeweils einen U-förmigen Führungskanal enthalten.

Der Aufzuge mit der Aufzugskabine kann weiter wenigstens ein über Tragmittel mit der Aufzugskabine verbundenes und gegenläufig zur Aufzugskabine bewegbares Gegengewicht aufweisen. Der Aufzug kann je Aufzugskabine dabei bevorzugt ein Gegengewicht oder auch zwei Gegengewichte aufweisen. Der Aufzug kann Führungsschienen umfassen, die jeweils sowohl für eine Aufzugskabine als auch für ein Gegengewicht als Linearführung dienen.

Die Aufzugskabine kann einer Vorderseite aufweisen, der eine Kabinentür zugeordnet ist. Weiter kann die Aufzugskabine eine der Vorderseite gegenüberliegende Rückseite und zwei Kabinenseiten, die die Vorderseite und Rückseite miteinander verbinden, aufweisen. Der Aufzug kann beispielsweise eine vorderseitig abgestützte Aufzugskabine und zwei jeweils über Tragmittel mit der Aufzugskabine verbundene, einander gegenüberliegenden Gegengewichte, die gegenläufig zur Aufzugskabine verfahrbar sind, umfassen. Die Gegengewichte können dabei an einander gegenüberliegenden Gegengewichts-Führungsschienen geführt sein, welche Gegengewichts-Führungsschienen an einander gegenüberliegenden, zu den Kabinenseiten benachbarten Seiten des Aufzugsschachtes angebracht sind. Dabei sind je Seite die Führungsschiene zum Führen der Aufzugskabine und die Gegengewichts-Führungsschiene durch einen gemeinsamen Führungsschienenprofil gebildet. Diese Führungsschiene dient somit als Linearführung sowohl für die Aufzugskabine als auch für die Gegengewichte. Ein solcher Aufzug mit der vorderseitig abgestützten Aufzugskabine ist auch unter Bezeichnung "Frontsack-Aufzug" bekannt.

Weitere Einzelmerkmale und Vorteile der Erfindung ergeben sich aus der nachfolgenden Beschreibung von Ausführungsbeispielen und aus den Zeichnungen. Es zeigen:
- Fig. 1: eine stark vereinfachte Darstellung einer Draufsicht eines erfindungsgemässen Aufzugs mit einer Aufzugskabine, die mit Rollenführungsschuhen zum Führen der Aufzugskabine entlang sich in Längsrichtung erstreckenden Führungsschienen ausgerüstet ist,
- Fig. 2: eine perspektivische Teilansicht einer Aufzugskabine mit einem Rollenführungsschuh und einer zugehörigen Führungsschiene,
- Fig. 3: eine perspektivische Darstellung des Rollenführungsschuhs für den Aufzug aus Fig. 2,
- Fig. 4: eine perspektivische Darstellung des Rollenführungsschuhs in einer Rückansicht, und
- Fig. 5: eine Variante des Rollenführungsschuhs gemäss Fig. 2.

Fig. 1 zeigt einen mit 10 bezeichneten Aufzug für ein mehrstöckiges Gebäude. Das Gebäude verfügt über einen Aufzugsschacht 22, in dem eine Aufzugskabine 2 zum Transport von Personen oder Gütern vertikal zu einzelnen Stockwerken auf und ab bewegbar ist.

Der Aufzug der Figur 1 ist als Traktionsaufzugssystem mit wenigstens einem gegenläufig zur Aufzugskabine 2 bewegbaren Gegengewicht 23 ausgebildet. Der hier gezeigte Aufzug 10 weist zwei Gegengewichte 23 sowie (nicht dargestellte) Tragmittel und Antriebe auf. Die zwei Antriebe (z.B. Treibscheibenantriebe) treiben die jeweiligen Tragmittel (z.B. Riemen, Stahlseile) an und bewegen damit die Aufzugskabine 2 und die zwei Gegengewichte 23 gegengleich. Jeder Antrieb ist jeweils einem der Gegengewichte 23 zugeordnet. Zum Führen der Aufzugskabine 2 und der Gegengewichte 23 sind beidseits der Aufzugskabine 2 zwei einander gegenüberliegende Führungsschienen 3 vorgesehen. Der im vorliegenden Ausführungsbeispiel gezeigte Aufzug 10 zeichnet sich durch spezielle Führungsschienen 3 aus, die sowohl der Aufzugskabine 2 als auch dem jeweiligen Gegengewichten 23 als Linearführungen dienen. Die Führungsschienen 3 können als einstückige Rollprofile gefertigt sein.

Die Aufzugskabine 2 weist eine Vorderseite 24 mit einer Kabinentür 27, eine der Vorderseite gegenüberliegende Rückseite 26 und zwei Seitenwänden 25, die die Vorderseite und Rückseite miteinander verbinden, auf. Die Aufzugskabine 2 ist vorderseitig abgestützt. Die Führungsschienen 3 befinden sich an einander gegenüberliegenden, zu den Seitenwänden 25 benachbarten Seiten des Aufzugsschachtes 22. Die Führungsschienen 3 sind über horizontale Stützstrukturen 29, die im Bereich der Vorderseite des Aufzugsschachtes 22 an diesen fixiert sind. Die Aufzugsanlage 1 ist als sogenannter "Frontsack-Aufzug" konzipiert. Weitere Details zum Frontsack-Aufzug und zur Führung der Kabine und den Gegengewichten mit gemeinsamen Führungsschienen ist aus WO 2020/127303 A1 und WO 2020/127787 A1 entnehmbar.

Die Führungsschiene 3 umfasst jeweils einen U-förmigen Führungskanal 11, in dem ein Rollenführungsschuh 1 zum Führen der Aufzugskabine 2 aufgenommen ist. Der Rollenführungsschuh 1 weist zwei Laufrollen 4, 5 für die stirnseitige Führung und eine Führungsrolle 6 für die seitliche Führung auf. Die jeweiligen Drehachsen der Laufrollen 4, 5 und der Führungsrolle 6 sind mit R1 und R2 bezeichnet. Details zum Aufbau und Funktionsweise des Rollenführungsschuh 1 sind aus den nachfolgenden Figuren 2 bis 5 entnehmbar.

In Fig. 1 ist weiter erkennbar, dass das jeweilige Gegengewicht 23 mittels nur andeutungsweise dargestellten Führungsanordnungen entlang der Führungsschiene 3 geführt ist. Mit 20 ist eine Sicherheitseinrichtung bezeichnet. Die Sicherheitseinrichtung 20 kann auch eine Fangbremse zum Fangen der Kabine sein. Die Fangbremse ist eine Vorrichtung, mit der eine Übergeschwindigkeit der Aufzugskabine in Abwärtsrichtung verhindert. Bekannt sind beispielsweise Lösungen mit Fangkeilen, die durch Kraftfedern betätigt werden können. Die Kraftfedern sind durch einen Elektromagneten vorgespannt und die vorgespannten Kraftfedern werden im Bedarfsfalle freigegeben. Die Sicherheitseinrichtung 20 könnte jedoch eine Kabinenbremse sein. Mit der Kabinenbremse kann die Aufzugskabine bei einem Kabinenhalt gesichert werden. Zum Fangen oder Bremsen der Aufzugskabine 2 interagiert die Sicherheitseinrichtung 20 mit einem stegartigen Vorsprung 21 der Führungsschiene 3.

Figur 2 zeigt einen Rollenführungsschuh 1, der im Bereich des Kabinenbodens 28 an der Aufzugskabine 2 angeordnet ist. Die Fahrtrichtung der Aufzugskabine 2 ist mit einem Pfeil z angedeutet. Die gestrichelt dargestellte Führungsschiene 3 ist ersichtlicherweise als Hohlprofil ausgestaltet, wobei im vorliegenden Ausführungsbeispiel die Führungsschiene 3 als einstückiges Rollprofil gefertigt ist. Der Führungskanal 11 weist zwei einander gegenüberliegenden seitlichen Führungsflächen 13 und eine diese miteinander verbindende frontale Führungsfläche 12 auf. Die frontale Führungsfläche 12 und die rechtwinklig daran anschliessenden seitlichen Führungsflächen 13 definieren im Querschnittt ein "U". Die Laufrollen 4, 5, laufen an der frontalen Führungsfläche 12. Die Führungsrolle 6 ist oszilierend zwischen den seitlichen Führungsflächen 13 geführt. Die Rollenachse R2 verläuft rechtwinklig zur Drehachse R1 der beiden Laufrollen 4, 5.

Die zwei Laufrollen 4, 5 sind auf einer gemeinsamen Achse 19 frei drehbar gelagert. Die über die Achse 19 voneinander beabstandeten Laufrollen 4, 5 ermöglichen eine stirnseitige Führung, die sich unter anderem durch eine hohe Zuverlässigkeit auszeichnet und einen verbesserten Fahrkomfort ermöglicht.

Wie etwa aus Figur 3 erkennbar ist, weist die Führungsrolle 6 ersichtlicherweise einen deutlich grösser Aussendurchmesser als die Laufrollen 4, 5 auf. Vorliegend ist der Aussendurchmesser der Führungsrolle 6 gegenüber den Laufrollen 4, 5 etwa doppelt so gross. De Laufrollen 4, 5 sind soweit voneinander beabstandet, so dass sie nahe an den Aussendurchmesser der Führungsrolle 6 reichen.

Der Rollenführungsschuh 1 weist ein Führungsschuhgehäuse 7 mit einem Trägerabschnitt 8 und einen rechwinklig von diesem wegragenden Befestigungsabschnitt 9 auf. Der Trägerabschnitt 8 dient zum Tragen der Laufrollen 4, 5 und der Führungsrolle 6. Der Befestigungsabschnitt 9 dient zur Befestigung des Rollenführungsschuhs 1 an die Aufzugskabine 2. Das Führungsschuhgehäuse 7 mit Trägerabschnitt 8 und Befestigungsabschnitt 9 hat eine L-Form. Dank der L-Form lässt sich der Rollenführungsschuh 1 auf die Kante zwischen der horizontalen Unterseite des Kabinenbodens 28 und der vertikalen Aussenseite der Kabinenwand 25 anbringen und mittels Schrauben 30 an die befestigen Aufzugskabine 2.

Weitere Details dieses Rollenführungsschuhs 1 sind aus den Figuren 3 und 4 entnehmbar. Das Führungsschuhgehäuse 7 mit dem Trägerabschnitt 8 und dem Befestigungsabschnitt 9 ist aus einem einzigen Metallblechzuschnitt gefertigt, der aus einer flächigen Lage in die hier gezeigte Endlage mittels Biege- oder Abkantprozesse aufgerichtet ist. Der flächig ausgestaltete Trägerabschnitt 8 definiert eine Trägerfläche auf. Die Drehachse R1 der Laufrollen 4,5 verläuft parallel zu dieser Trägerfläche, die Rollenachse R2 der Führungsrolle verläuft rechtwinklig zur Trägerfläche Trägerabschnitt 8. Der Rollenführungsschuh 1 umfasst weiter eine Notführung 14, die Bestandteil des aus einem Metallblechzuschnitt gefertigten Führungsschuhgehäuses 7 ist. Die Notführung 14 kann einfach nach entsprechende Schneideoperationen beim Abkanten des Metallblechzuschnitt gebildet werden. Die Notführung 14 weist zum teilweisen Abdecken der Laufrollen 4, 5 zwei Blenden 15 auf, wobei jede Blenden 15 jeweils einer Laufrolle 4, 5 vorgelagert ist. Am Befestigungsabschnitt 9 ist ein Verlängerungsstück 31 befestigt. Dieses Verlängerungsstück 31 weist ein hakenartiges Eingriffsglied 18 auf, das mit dem eine Feder bildenden stegartigen Vorsprung 21 der Führungsschiene 3 zum Bilden eines Entgleisungsschutzes zusammenwirkt. Das hakenartiges Eingriffsglied 18 umgibt die Führungsschiene 3 im Bereich des Vorsprungs 21 und stellt so sicher, dass beispielsweise im Falle eines Erdbebens ein Entgleisen verhindert werden kann.

Figur 5 zeigt eine Variante eines Rollenführungsschuhs 1, bei dem das Führungsschuhgehäuse 7 zweiteilig ausgestaltet ist. Das zweiteilige Führungsschuhgehäuse 7 weist ein aus einem Blech geformtes Basisteil 16 mit einem Befestigungsabschnitt 8 und einem rechtwinklig daran angeformten Blechabschnitt, an dem ein zweites Teil angeordnet ist. Das zweite Teil bildet ein Trägerteil 17 Trägerabschnitt 8, dem der Trägerabschnitt 8 zum Tragen der Laufrollen 4, 5 und der Führungsrollen 6 zugeordnet ist. Das Trägerteil 17 weist eine Abkantung auf, die die Notführung 14 bildet. Ein weiterer Unterschied Rollenführungsschuh 1 des Ausführungsbeispiels gemäss Fig. 5 zum vorhergehenden Ausführungsbeispiel besteht in einer anderen Anordnung der Führungsrolle 6 und der Laufrollen 4, 5. In Fig. 5 sind die Laufrollen 4, 5 am unteren bzw. dem Befestigungsabschnitt 8 abgewandten Ende des Trägerabschnitts 8 angeordnet.

Die in den Figuren 3 bis 5 gezeigten Rollenführungsschuhe 1 müssen nicht notwendigerweise nur in Frontsack-Aufzügen eingesetzt werden, sondern können auch in anderen Aufzügen verwendet werden, bei welchen die Aufzugskabinen an Führungsschienen mit U-förmigen Führungskanälen geführt sind.

## Patentansprüche

1. Rollenführungsschuh (1) zum Führen einer Aufzugskabine (2) eines Aufzugs (10) entlang einer sich in Längsrichtung (z) erstreckenden, einen U-förmigen Führungskanal (11) umfassenden Führungsschiene (3), der Rollenführungsschuh (1) umfassend einen Führungskörper, der für die seitliche Führung zwischen seitlichen Führungsflächen (13) des U-förmigen Führungskanals (11) aufnehmbar ist, **dadurch gekennzeichnet, dass** der Rollenführungsschuh (1) weiter zwei auf einer gemeinsamen Achse (19) frei um eine Drehachse (R1) drehbar gelagerte Laufrollen (4, 5) zum Führen entlang einer frontalen Führungsfläche (12) des U-förmigen Führungskanals (11) umfasst, wobei der Führungskörper eine Führungsrolle (6) ist, deren Rollenachse (R2) rechtwinklig zur Drehachse (R1) der beiden Laufrollen (4, 5) verläuft, wobei die Führungsrolle (6) gegenüber den Laufrollen (4, 5) in Bezug auf den Aussendurchmesser wenigstens um 50 % grösser und bevorzugt wenigstens doppelt so gross ist.

2. Rollenführungsschuh (1) nach Anspruch 1, **dadurch gekennzeichnet, dass** den Laufrollen (4, 5) eine Blende (15) zum Abdecken der jeweiligen Laufrollen (4, 5) vorgelagert ist.

3. Rollenführungsschuh (1) nach Anspruch 2, **dadurch gekennzeichnet, dass** die Blende (15) eine Notführung (14) bildet.

4. Rollenführungsschuh (1) nach einem der Ansprüche 1 bis 3, **dadurch gekennzeichnet, dass** der Rollenführungsschuh (1) ein Führungsschuhgehäuse (7) mit einem Trägerabschnitt (8) zum Tragen der Laufrollen (4, 5) und/oder des Führungskörpers (6) und einem Befestigungsabschnitt (9) für die Befestigung des Rollenführungsschuhs (1) an die Aufzugskabine (2) aufweist, wobei der Trägerabschnitt (8) und der Befestigungsabschnitt (9) rechtwinklig zueinander verlaufen.

5. Rollenführungsschuh (1) nach Anspruch 4, **dadurch gekennzeichnet, dass** das Führungsschuhgehäuse (7) umfassend Trägerabschnitt (8) und Befestigungsabschnitt (9) aus einem einzigen Metallblechzuschnitt gefertigt ist.

6. Rollenführungsschuh (1) nach einem der Ansprüche 2 oder 3 und Anspruch 5, **dadurch gekennzeichnet, dass** die Blenden (15) durch Blechsegmente gebildet werden, die Bestandteil(e) des aus einem Metallblechzuschnitt gefertigten Führungsschuhgehäuses (7) ist.

7. Rollenführungsschuh (1) nach einem der Ansprüche 4 bis 6, **dadurch gekennzeichnet, dass** am Befestigungsabschnitt (9) eine Verlängerungsstück (31) mit einem hakenartigen, mit einem eine Feder bildenden Profilabschnitt (21) zusammenwirkenden Eingriffsglied (18) zum Bilden eines Entgleisungsschutzes angeformt oder befestigt ist.

8. Aufzug (10) mit einer Aufzugskabine (2) und zwei Führungsschienen (3) zum Führen der Aufzugskabine (2), wobei die sich in Längsrichtung (z) erstreckenden Führungsschienen (3) jeweils einen U-förmigen Führungskanal (11) enthalten, wobei die Aufzugskabine (2) mit Rollenführungsschuhen (1) gemäss einem der Ansprüche 1 bis 7 zum Führen des Aufzugskabine an den Führungsschienen (3) ausgerüstet ist.

## Claims

1. A roller guide shoe (1) for guiding an elevator car (2) of an elevator (10) along a guide rail (3) extending in the longitudinal direction (z) and comprising a U-shaped guide channel (11), wherein the roller guide shoe (1) comprises a guide body which can be received between lateral guide surfaces (13) of the U-shaped guide channel (11) for lateral guidance, **characterized in that** the roller guide shoe (1) further comprises two rollers (4, 5) mounted on a common axis (19) so as to rotate freely about an axis of rotation (R1) for guiding along a front guide surface (12) of the U-shaped guide (11), wherein the guide body is a guide roller (6) whose roller axis (R2) extends perpendicular to the axis of rotation (R1) of the two running rollers (4, 5), wherein the guide roller (6) is at least 50% larger and preferably at least twice as large as the running rollers (4, 5) in terms of outer diameter.

2. The roller guide shoe (1) according to claim 1, **characterized in that** a cover (15) for covering the respective rollers (4, 5) is arranged upstream of the rollers (4, 5).

3. The roller guide shoe (1) according to claim 2, **characterized in that** the cover (15) forms an emergency guide (14).

4. The roller guide shoe (1) according to any of claims 1 to 3, **characterized in that** the roller guide shoe (1) has a guide shoe housing (7) with a support section (8) for supporting the rollers (4, 5) and/or the guide body (6) and a fastening section (9) for fastening the roller guide shoe (1) to the elevator car (2), wherein the support section (8) and the fastening section (9) run at right angles to one another.

5. The roller guide shoe (1) according to claim 4, **characterized in that** the guide shoe housing (7) comprising the support section (8) and the fastening section (9) is produced from a single sheet metal blank.

6. The roller guide shoe (1) according to any of claims 2 or 3 and claim 5, **characterized in that** the covers (15) are formed by sheet metal segments which are part(s) of the guide shoe housing (7) produced from a sheet metal blank.

7. The roller guide shoe (1) according to any of claims 4 to 6, **characterized in that** an extension piece (31) with a hook-like engagement member (18) which interacts with a profile section (21) forming a spring is integrally formed with or fastened to the fastening section (9) for forming a derailment protection device.

8. An elevator (10) having an elevator car (2) and two guide rails (3) for guiding the elevator car (2), the guide rails (3) extending in the longitudinal direction (z) each containing a U-shaped guide channel (11), the elevator car (2) being equipped with roller guide shoes (1) according to any of claims 1 to 7 for guiding the elevator car on the guide rails (3).

## Revendications

1. Sabot de guidage à rouleaux (1) destiné à guider une cabine d'ascenseur (2) d'un ascenseur (10) le long d'un rail de guidage (3) s'étendant dans la direction longitudinale (z) et comprenant un canal de guidage en forme de U (11), dans lequel le patin de guidage à rouleaux (1) comprend un corps de guidage pouvant être logé entre des surfaces de guidage latérales (13) du canal de guidage en forme de U (11) pour un guidage latéral, **caractérisé en ce que** le patin de guidage à rouleaux (1) comprend en outre deux rouleaux (4, 5) montés sur un axe commun (19) de manière à tourner librement autour d'un axe de rotation (R1) pour le guidage le long d'une surface de guidage avant (12) du canal de guidage en forme de U (11), le corps de guidage étant un rouleau de guidage (6) dont l'axe de roulement (R2) s'étend perpendiculairement à l'axe de rotation (R1) des deux rouleaux de roulement (4, 5), le rouleau de guidage (6) ayant un diamètre extérieur supérieur d'au moins 50 % et de préférence au moins deux fois plus grand que celui des rouleaux de roulement (4, 5).

2. Le sabot de guidage à rouleaux (1) selon la revendication 1, **caractérisé en ce qu'**un capot (15) destiné à recouvrir les rouleaux respectifs (4, 5) est disposé en amont des rouleaux (4, 5).

3. Le sabot de guidage à rouleaux (1) selon la revendication 2, **caractérisé en ce que** le capot (15) forme un guidage de secours (14).

4. Sabot de guidage à rouleaux (1) selon l'une quelconque des revendications 1 à 3, **caractérisé en ce que** le sabot de guidage à rouleaux (1) comporte un boîtier de sabot de guidage (7) avec une zone de support (8) destinée à supporter les rouleaux (4, 5) et/ou le corps de guidage (6) et une partie de fixation (9) pour fixer le sabot de guidage de rouleaux (1) à la cabine d'ascenseur (2), la zone de support (8) et la zone de fixation (9) s'étendant perpendiculairement l'une par rapport à l'autre.

5. Sabot de guidage à rouleaux (1) selon la revendication 4, **caractérisé en ce que** le boîtier de sabot de guidage (7) comprenant la zone de support (8) et la zone de fixation (9) est fabriqué à partir d'une seule ébauche de tôle.

6. Le patin de guidage à rouleaux (1) selon l'une quelconque des revendications 2 ou 3 et la revendication 5, **caractérisé en ce que** les couvercles (15) sont formés par des segments de tôle qui font partie du boîtier du patin de guidage (7) fabriqué à partir d'une ébauche de tôle.

7. Le patin de guidage à rouleaux (1) selon l'une quelconque des revendications 4 à 6, **caractérisé en ce qu'**une pièce d'extension (31) comportant un organe de mise en prise en forme de crochet (18) qui interagit avec une zone profilée (21) formant un ressort est formée d'un seul tenant avec la section de fixation (9) ou fixée à celle-ci pour former un dispositif de protection contre le déraillement.

8. Ascenseur (10) comportant une cabine d'ascenseur (2) et deux rails de guidage (3) destinés à guider la cabine d'ascenseur (2), les rails de guidage (3) s'étendant dans la direction longitudinale (z) et contenant chacun un canal de guidage en forme de U (11), la cabine d'ascenseur (2) étant équipée de sabots de guidage à rouleaux (1) selon l'une quelconque des revendications 1 à 7 pour guider la cabine d'ascenseur sur les rails de guidage (3).
